# EUROPÄISCHE PATENTSCHRIFT

(11) **EP 0 359 035 B1**
(45) Veröffentlichungstag und Bekanntmachung des Hinweises auf die Patenterteilung: **03.08.1994**
(21) Anmeldenummer: 89116048.3
(22) Anmeldetag: 31.08.1989
(51) Int. Cl.: B65B 43/54, B65G 15/58

(54) **Vorrichtung zum Transport von Behältnissen durch Abfüll- und/oder Verpackungsanlgen**
Apparatus for conveying containers through filling and/or packaging plants
Dispositif pour transporter des récipients à travers des installations de remplissage et/ou d'emballage

(30) Priorität: 09.09.1988 DE 3830611
(43) Veröffentlichungstag der Anmeldung: 21.03.1990
(73) Patentinhaber: Henkel Kommanditgesellschaft auf Aktien, 40191 Düsseldorf (DE)
(72) Erfinder: Gierlichs, Ulrich, Dipl.-Ing., D-5650 Solingen 11 (DE)
(74) Vertreter: Patentanwälte Meinke, Dabringhaus und Partner

(56) Entgegenhaltungen:
- EP-A- 0 222 175
- EP-A- 0 251 055
- FR-A- 2 207 848
- FR-A- 2 342 918

## Beschreibung

Die Erfindung betrifft eine Vorrichtung zum Transport von Behältnissen durch Abfüll- und/oder Verpackungsanlagen mittels unten offener, adapterähnlicher Trägerelemente, welche die Behältnisse über eine im wesentlichen horizontale stationäre Transportfläche verschieben und außen der Form der jeweiligen Abfüll- bzw. Verpackungsanlage und innen den Konturen der jeweils die Anlage passierenden Behältnisse angepaßt sind.

Trägerelemente zum Aufnehmen eines Behälters bei Durchlaufen einer Abfüll- und/oder Verpackungsanlage sind bekannt (EP-A 0 222 175), die sich durch einen den Boden eines einzusetzenden Behälters im wesentlichen nur längs Linien und/oder Punkten berührenden Bodenring mit an zwei diametral gegenüberliegenden und in Laufrichtung der Anlage hintereinander anzuordnenden Ringteilstücken angeformten, etwa senkrecht zur Ringebene stehenden Schilden kennzeichnen. Durch diese Trägerelemente soll erreicht werden, daß Abfüll- und/oder Verpackungsanlagen der betreffenden Art zum Füllen und Verpacken von Behältern verschiedenster Art und Größe verwendbar sind, ohne jeweils Umrüstungen an der Anlage bei einem Wechsel des zu behandelnden Behälters vornehmen zu müssen, indem die Trägerelemente der jeweiligen Anlage optimal angepaßte gleichbleibende Außenkonturen aufweisen, während die Innenkonturen dem jeweils zu füllenden bzw. zu verpackenden Gegenstand angepaßt werden, derart, daß für jede handzuhabende Behälterform jeweils eine ausreichende Anzahl von passenden Trägerelementen für eine bestimmte Anlage verfügbar gehalten wird.

Aus der FR-A-2 342 918 sind Elemente bekannt, die mit ferromagnetischen oder Permanentmagnetplatten ausgerüstet sind, die mit parallel zu den Platten und in gleicher Höhe umlaufenden Magnet- oder Eisenbandförderern zusammenwirken. Anders als bei einer gattungsgemäßen Vorrichtung liegen die Elemente jedoch auf einem horizontal umlaufenden Förderband auf, so daß das Problem eines seitlichen Verschiebens von Behältnissen über eine stationäre Transportfläche nicht gegeben ist. Die ferromagnetische Verbindung zwischen den Elementen und den Transportbändern dient vielmehr lediglich der sicheren Festhaltung der Gegenstände beim Aufruhen auf den sich in horizontaler Ebene bewegenden Bändern.

Aufgabe der Erfindung ist die Schaffung einer Vorrichtung, mittels welcher der Transport von Behältnissen durch Anlagen der betreffenden Art mit stationärer Transportfläche noch weiter vereinfacht und vielgestaltiger gemacht werden kann, wobei insbesondere ein einfaches Lösen der Transportelemente von den Fördermitteln und eine einfache Manipulation der zu transportierenden Behältnisse in den durchlaufenden Abfüll- und/oder Verpackungsstationen möglich sein soll.

Diese Aufgabe wird mit einer Vorrichtung der eingangs bezeichneten Art erfindungsgemäß dadurch gelöst, daß jedes Trägerelement in Draufsicht gesehen im wesentlichen U-förmig ausgebildet ist und eine Eisen- oder Magnetplatte in die Rückseite des Steges des U-förmigen Trägerelementes eingearbeitet ist, die mit parallel zu dieser und in gleicher Höhe umlaufenden Magnet- oder Eisenbandförderern zusammenwirkt.

Aufgrund dieser Ausgestaltung können die einzelnen Trägerelemente mit in diesen befindlichen Behältnissen in besonders günstiger Weise an bestimmten Manipulationsstationen vorbeigeführt werden, wo bestimmte Manipulationen, wie Füllen, Schließen, Codieren, Bedrucken, Etikettieren oder dgl. ausgeführt werden, um dann beispielsweise nach einem besonders einfachen Lösen von den Bandförderern mittels Leitblechen oder dgl. im Bereich von Umkehrtrommeln anderen Vorrichtungsteilen zugeführt zu werden, wo wiederum andere Manipulationen an den Behältnissen vorgenommen werden. Dabei können aufgrund der U-förmigen Form der Trägerelemente die Behältnisse in einfachster Weise jeweils durch die offene Seitenwandung in die Trägerelemente eingeführt und nach der Behandlung wieder ausgestoßen werden, wobei naturgemäß ein ausreichender Klemmsitz zwischen den Innenseiten der Flansche der U-förmigen Trägerelemente und den Behältnissen gewährleistet sein muß, um eine sichere Positionierung der Behältnisse während der durchzuführenden Manipulationen sicherzustellen.

In Weiterbildung kann man ferner an den Außenseiten der Flansche der U-förmigen Trägerelemente waagerecht verlaufende Führungs-Nuten oder -Leisten ausbilden, derart, daß nach dem Verlassen der den Magnet- oder Eisenplatten zugeordneten Eisen- oder Magnetbandförderer die Trägerelemente andere Anlagenteile durchlaufen können, bei denen korrespondierende Führungs-Leisten oder -Nuten mit den Führungs-Nuten oder -Leisten in den Flanschen der Trägerelemente zusammenwirken.

Schließlich können die Trägerelemente mit Öffnungen versehen sein, die zum Manipulieren der Behältnisse und/oder zur Gewichtsersparnis dienen.

Die Erfindung ist nachstehend anhand der Zeichnung beispielsweise näher erläutert. Diese zeigt in:
- Fig. 1: eine perspektivisch-schematische Darstellung einer Vorrichtung gemäß der Erfindung,
- Fig. 2: ein im wesentlichen U-förmiges Trägerelement der Vorrichtung für quaderförmige Behältnisse in perspektivischer Darstellung und in
- Fig. 3: eine Fig. 2 ähnliche Darstellung eines Trägerelements für gerundete Behältnisse.

Bei der in Fig. 1 wiedergegebenen, das Prinzip der Erfindung verdeutlichenden Vorrichtung läuft ein endloses Förderband 1 in vertikalen Ebenen um Bandtrommeln 2 mit vertikaler Drehachse um, wobei die Förderrichtung mit Pfeil 3 gekennzeichnet ist.

Das Förderband 1 besteht entweder aus Magnet- oder Eisenmaterial. Ein derartiges Förderband 1 ist zum Transport von im Grundriß im wesentlichen U-förmigen Trägerelementen 4 vorgesehen, wobei auf der Rückseite eines vordere und hintere Flansche 5 verbindenden Steges 6 jedes U-förmigen Trägerelementes 4 eine in Fig. 1 nicht wiedergegebene Eisen- oder Magnetplatte angeordnet ist, derart, daß mittels geeigneter, nicht dargestellter Leitelemente dem Förderband 1 zugeführte Trägerelemente 4 mittels magnetischer Kräfte von dem stationär angeordneten Förderband 2 angezogen und in Richtung des Pfeiles 3 transportiert werden, wobei die unteren Stirnflächen des Trägerelements 4 natürlich auf einer nicht dargestellten Gleitfläche gleiten, ebenso wie die in Fig. 1 nicht dargestellten Behältnisse, die durch die offene Seite der Trägerelemente in diese eingeführt und nach der Behandlung ausgestoßen werden.

Bei dem in Fig. 2 wiedergegebenen Trägerelement 4a sind die Innenflächen des Steges 6a und der Flansche 5a eben rechtwinklig zueinander ausgebildet, derart, daß in ein derartiges Trägerelement quaderförmige Behältnisse, wie z.B. Waschmittelpakete oder dgl. mit Klemm- bzw. Reibsitz einführbar sind. In den Steg 6a ist eine Eisen- oder Magnetplatte 7 eingearbeitet, wie gestrichelt in Fig. 2 angedeutet ist, und zwar derart, daß diese vorzugsweise mit der Außenfläche des Steges 6a fluchtet. Oberhalb und unterhalb der Platte 7 sind im Steg ferner obere und untere Ausnehmungen 8 ausgebildet, die zum Ausstoßen eines jeweils fertig behandelten Behältnisses dienen.

In den Außenseiten der Flansche 5a sind waagerechte Nuten 9 ausgebildet, die zum Zusammenwirken mit entsprechenden stationären Führungsleisten der Anlage dienen können.

Außerdem sind in den Flanschen Öffnungen 10 ausgebildet, die zum Hindurchgreifen von Manipulationselementen dienen können oder auch lediglich zur Gewichtsersparnis.

Das in Fig. 3 wiedergegebene Trägerelement 4b entspricht in allem Wesentlichen dem zuvor beschriebenen Trägerelement 4a gemäß Fig. 2 mit der Ausnahme, daß die Innenkonturen gerundet ausgebildet sind, um sich entsprechend gerundeten Behältnissen, wie z.B. Waschmitteltrommeln anpassen zu können, d.h., daß lediglich die Innenkonturen von Flanschen 5b und Steg 6b entsprechend von den ebenen Innenflächen des Trägerelementes 4a gemäß Fig. 2 abweichen. Die Außenkonturen sind zur Verwendung bei ein und derselben Anlage bei den Trägerelementen 4a und 4b gemäß den Fig. 2 und 3 völlig identisch, so daß eine Anpassung an ein und dieselbe Anlage ohne Umrüstungsprobleme an der Anlage möglich ist. Wie dargestellt und bekannt, sind die Außenflächen der Flansche dabei konkav geformt, derart, daß die betreffenden Trägerelemente andere Anlagenteile gut passieren können, bei denen keine feste Führung der Trägerelemente stattfindet.

Die Trägerelemente sind vorzugsweise aus verschleißfesten und geräuschdämmenden Kunststoffen im Spritzgußverfahren hergestellt, wie dies ebenfalls schon bekannt ist.

Natürlich sind die beschriebenen Ausführungsbeispiele in vielfacher Weise abzuändern, ohne den Grundgedanken der Erfindung zu verlassen. So könnten die Trägerelemente auch ähnlich wie beim Gegenstand von EP 0 222 175 einen geschlossenen Bodenring oder auch einen Aufnahmeboden für die Behältnisse aufweisen u. dgl. mehr.

## Patentansprüche

1. Vorrichtung zum Transport von Behältnissen durch Abfüll- und/oder Verpackungsanlagen mittels unten offener, adapterähnlicher Trägerelemente (4), welche die Behältnisse über eine im wesentlichen horizontale stationäre Transportfläche verschieben und außen der Form der jeweiligen Abfüll- bzw. Verpackungsanlage und innen den Konturen der jeweils die Anlage passierenden Behältnisse angepaßt sind,
dadurch gekennzeichnet,
daß jedes Trägerelement (4) in Draufsicht gesehen im wesentlichen U-förmig ausgebildet ist und eine Eisen- oder Magnetplatte (7) in die Rückseite des Steges (6) des U-förmigen Trägerelements eingearbeitet ist, die mit parallel zu dieser und in gleicher Höhe umlaufenden Magnet- oder Eisenbandförderern (1) zusammenwirkt.

2. Vorrichtung nach Anspruch 1,
dadurch gekennzeichnet,
daß an den Außenseiten der Flansche (5a,5b) der U-förmigen Trägerelemente (4a,4b) waagerecht verlaufende Führungs-Nuten (9) oder -Leisten ausgebildet sind.

3. Vorrichtung nach Anspruch 1 oder 2,
dadurch gekennzeichnet,
daß die Trägerelemente (4a,4b) mit Öffnungen (8,10) versehen sind, die zum Manipulieren der Behältnisse und/oder zur Gewichtsersparnis dienen.

## Claims

1. An arrangement for transporting containers through filling and/or packaging machines by means of open-bottom, adapter-like carrier elements (4) which displace the containers over a substantially horizontal stationary transport surface and are adapted externally to the shape of the particular filling and/or packaging machine and internally to the contours of the particular containers passing through the machine, characterized in that, as seen from above, each carrier element (4) is substantially U-shaped and in that an iron or magnetic plate (7) is incorporated in the back of the web of the U-shaped carrier element and co-operates with magnetic or iron belt conveyors (1) circulating parallel to and at the same level as the plate.

2. An arrangement as claimed in claim 1, characterized in that horizontally extending guide grooves (9) or ridges are formed on the outsides of the flange (5a,5b) of the U-shaped carrier elements (4a,4b).

3. An arrangement as claimed in claim 1 or 2, characterized in that the carrier elements (4a,4b) are provided with openings (8,10) for manipulating the containers and/or to save weight.

## Revendications

1. Dispositif de transport de récipients à travers des installations de remplissage et/ou d'emballage au moyen d'éléments supports (4) ouverts en dessous, semblables à des adaptateurs, qui poussent les récipients sur une surface transporteuse fixe et essentiellement horizontale et sont adaptés extérieurement à la forme de l'installation respective de remplissage ou d'emballage et intérieurement aux contours des récipients passants respectivement dans l'installation, caractérisé en ce que - chaque élément support (4) vu en plan est essentiellement réalisé en forme de U et une plaque (7) en fer ou magnétique est insérée dans la face arrière de l'entretoise (6) de l'élément support en forme de U, qui coopère avec des transporteurs (1) à bande magnétique ou à bande en fer circulant parallèlement à la plaque et au même niveau.

2. Dispositif selon la revendication 1, caractérisé en ce que sur les faces extérieures des semelles (5a, 5b) des éléments supports en forme de U (4a, 4b) sont réalisées des rainures de guidage (9) ou des nervures de guidage.

3. Dispositif selon les revendications 1 ou 2, caractérisé en ce que les éléments supports (4a, 4b) sont munis d'ouvertures (8, 10), qui servent à la manipulation des récipients et/ou à économiser du poids.
